# DEMANDE DE BREVET EUROPEEN

(11) **EP 2 997 845 A1**
(43) Date de publication de la demande: **23.03.2016**
(21) Numéro de dépôt: 15185358.7
(22) Date de dépôt: 15.09.2015
(51) Int. Cl.: A43B 23/04, A43B 1/00, A43C 17/02, A43C 17/04

(54) **PANNEAU DE FIXATION D'UN ÉLÉMENT D'ÉPERON**

(30) Priorité: 16.09.2014 FR 1458700
(71) Demandeur: Trinacria Horse, 69330 Pusignan (FR)
(72) Inventeur: LAUBE, Cyrille, 69330 Pusignan (FR)
(74) Mandataire: Delorme, Nicolas

(57) **Abrégé**

La présente invention concerne un panneau (1) destiné à être fixé à un article chaussant (4) qui présente une semelle (3) et une tige (2) fixée à la semelle. La tige (2) comprend un contrefort (21) présentant une région latérale interne (21a), une région latérale externe (21c) et une région postérieure (21b). De plus, le panneau (1) comprend en outre des moyens de fixation coopérant avec un élément d'éperon (8) doté de moyens de fixation complémentaires permettant une fixation amovible de l'élément d'éperon (8) sur le panneau (1).

## Description

La présente invention concerne un panneau de fixation d'un élément d'éperon et un article chaussant muni d'un tel panneau.

Dans le domaine du sport équestre, un cavalier peut utiliser des éperons. L'éperon permet d'augmenter la précision et l'efficacité de l'action d'une jambe du cavalier sur le flanc du cheval.

Un éperon est un instrument fixé à une cheville du cavalier. Traditionnellement, l'éperon est formé de deux branches en forme de U présentant une tige à sa base.

L'éperon est souvent maintenu par des courroies au niveau de la cheville et du cou-de-pied sur une botte de cavalier.

Chaque discipline équestre nécessite l'usage d'éperons différents.

De plus, chaque cavalier, en fonction de son expérience, de ses besoins et du cheval, peut être amené à utiliser des éperons de différents types.

Or, les éperons sont généralement fixés aux bottes du cavalier de sorte qu'il est long et fastidieux d'opérer un changement.

En outre, la fixation traditionnelle des éperons, oblige le plus souvent l'utilisateur à conserver les éperons fixés aux bottes, lors de déplacements pédestres.

La conservation des éperons fixés aux bottes est aussi un facteur d'usure prématurée de la tige des bottes.

De plus, la fixation traditionnelle des éperons ne permet pas au cavalier d'ajuster la position de l'éperon sur la botte.

Dans ce contexte technique, la présente invention a pour but de permettre l'ajustement de la position de l'éperon sur la botte et de faciliter le retrait et le changement des éléments d'éperon.

Un autre but de la présente invention est de permettre de conserver l'intégrité de la tige de l'article chaussant en la préservant du frottement des éperons.

Dans le présent document on définit par tige, l'ensemble des éléments fixés à la semelle, formant la partie supérieure d'un article chaussant.

Il est précisé, dans le présent document, on définit par « contrefort », un élément semi-rigide placé à l'arrière d'un article chaussant. Le contrefort est destiné à maintenir le talon d'un utilisateur dans l'axe de la marche et à éviter que la tige ne s'affaisse.

On définit par « article chaussant », une botte ou une bottine.

Selon une définition générale, l'invention concerne un panneau destiné à être fixé à un article chaussant qui présente une semelle et une tige fixée à la semelle. La tige comprend un contrefort qui présente une région latérale interne, une région latérale externe et une région postérieure. Le panneau comprend, en outre, des moyens de fixation coopérant avec un élément d'éperon doté de moyens de fixation complémentaires permettant une fixation amovible de l'élément d'éperon sur le panneau.

De manière avantageuse, les moyens de fixation, permettent le retrait ou le changement aisé d'un élément d'éperon, en fonction des besoins d'un cavalier.

Ainsi, l'invention propose un panneau, destiné à être fixé à un article chaussant et permettant le retrait et le changement aisé d'un élément d'éperon.

La présence des moyens de fixation dans un panneau fixé à un contrefort permet aux moyens de fixation de conserver l'intégrité de l'article chaussant, en faisant disparaître les courroies des éperons de l'art antérieur et en proposant de rapporter un panneau sur le contrefort de l'article chaussant.

De plus, la présence des moyens de fixation dans un panneau, permet de fixer le panneau sur un contrefort d'un article chaussant existant.

En outre, les moyens de fixations permettent d'ajuster la position d'un élément d'éperon sur l'article chaussant.

Les moyens de fixation peuvent comprendre un insert qui présente une barrette de réception d'un élément d'éperon. La barrette de réception peut être destinée à être disposée à proximité de la région postérieure.

L'insert peut comprendre une aile courbe, adjacente à la barrette de réception et configurée pour épouser la forme du contrefort.

La barrette de réception peut présenter au moins un logement conçu pour recevoir un pion amovible configuré pour permettre la fixation d'un élément d'éperon.

La barrette de réception peut comprendre une pluralité de logements positionnés selon un axe, pour qu'en condition d'utilisation, l'axe soit sensiblement parallèle à l'axe d'une jambe.

Ainsi, un cavalier peut ajuster le positionnement d'un élément d'éperon, le long d'un axe parallèle à l'axe d'une jambe.

Le panneau peut comprendre au moins une feuille souple sur laquelle est fixé l'insert.

De plus, le panneau peut comprendre deux feuilles souples fixées l'une à l'autre et enveloppant l'insert.

Ainsi, les deux feuilles souples permettent de protéger la tige, d'un article chaussant, d'éventuels frottements contre l'insert.

De plus, à l'usage, les feuilles souples permettent aussi de protéger un flanc d'un équidé d'un frottement avec l'insert.

La présente invention concerne aussi un article chaussant qui comprend un panneau selon l'invention.

Le panneau peut être fixé sur la région latérale interne et sur la région latérale externe de l'article chaussant selon l'invention.

Une extrémité d'au moins une feuille souple peut être fixée à la région latérale interne de l'article chaussant selon l'invention.

Selon un mode de réalisation, ladite extrémité d'au moins une feuille souple peut être cousue à la région latérale interne.

Selon un autre mode de réalisation, ladite extrémité d'au moins une feuille souple peut être collée à la tige.

Selon un autre mode de réalisation, ladite extrémité d'au moins une feuille souple peut être vissée à la tige.

Selon un mode de réalisation différent, ladite extrémité d'un moins une feuille souple peut être rivetée à la tige.

Le panneau peut comprendre des moyens d'accroche amovible sur le contrefort de l'article chaussant selon l'invention. Lesdits moyens d'accroche amovible peuvent permettre au panneau de passer dans une position fermée, dans laquelle le panneau est maintenu contre le contrefort, et dans une position ouverte dans laquelle le panneau est écarté du contrefort.

Les moyens d'accroche amovible peuvent comprendre au moins un bouton-pression fixé à un perçage de l'aile courbe et adapté pour coopérer avec un bouton-pression de la région latérale externe.

La coopération du bouton-pression fixé à l'insert avec un bouton-pression de la région latérale externe permet d'immobiliser le panneau en position fermée.

Selon un mode de réalisation, le contrefort peut comprendre le panneau.

D'autres caractéristiques et avantages de l'invention se dégageront de la description qui va suivre en regard des dessins annexés qui représentent une forme de réalisation de l'invention.
- La figure 1 est une vue d'arrière partielle de l'article chaussant selon l'invention ;
- La figure 2 est vue de coté partielle de l'article chaussant selon l'invention ;
- La figure 3 est une vue de dessus de l'insert, représenté de manière plane ;
- La figure 4 est une vue de coté partielle, en perspective, de l'insert connecté à un élément d'éperon.
- La figure 5 est une vue de coté partielle, de l'insert muni d'un pion amovible.
- La figure 6 est une vue en perspective de plusieurs éléments d'éperon.

Les figures 1 et 2 présentent un article chaussant 4 qui comprend une tige 2, une semelle 3 et un panneau 1.

Selon le mode de réalisation ici présenté, la tige 2 est en cuir et présente la forme connue d'une botte.

La tige 2 comprend un contrefort 21 configuré de manière à recevoir un talon d'un utilisateur en conditions d'utilisation.

Le contrefort 21 présente une région latérale interne 21a, une région latérale externe 21c et une région postérieure 21b.

Dans l'exemple représenté, une fermeture à glissière 22 traverse la région postérieure 21b.

En référence à la figure 2, la région latérale externe 21c présente un bouton-pression 23.

Comme on peut l'apprécier sur les figures 1 et 2, un panneau 1 est positionné sur la région latérale interne 21a et sur la région latérale externe 21c.

Dans l'exemple ici présenté, le panneau 1 présente une géométrie, en plan, sensiblement triangulaire.

De plus, le panneau 1 est cintré de manière à sensiblement épouser la forme du contrefort 21.

Selon le mode de réalisation ici présenté, le panneau 1 est doté de quatre orifices 56.

Selon d'autres modes de réalisation, adaptés par exemple à la morphologie d'une femme ou d'un enfant, le panneau 1 peut être doté de trois orifices 56.

Comme on peut le voir sur la figure 1, les quatre orifices 56 sont positionnés à proximité de la région postérieure 21b.

De plus, les quatre orifices 56 sont alignés selon un axe A, tel qu'en condition d'utilisation, l'axe A soit sensiblement parallèle à l'axe d'une jambe.

Des éléments d'éperon 8, visibles sur la figure 4, de géométries connues, peuvent être emboités sur un pion amovible 85 (voir figures 4 et 5) positionné dans l'un des orifices 56.

Le pion amovible comprend un corps cylindrique 86 et une tête sensiblement plane 87

Selon le mode de réalisation ici présenté, le panneau 1 comprend deux feuilles souples 41 en cuir.

Les deux feuilles souples 41 enveloppent un insert 5, visible sur la figure 3.

Selon le mode de réalisation ici présenté, les deux feuilles souples 41 sont cousues l'une à l'autre. Néanmoins, il serait imaginable, par exemple, de les coller.

Sur la figure 3, l'insert 5 est représenté de manière plane, tel qu'il est fabriqué. L'insert 5 est ensuite cintré pour épouser la forme du contrefort 21.

Dans l'exemple ici présenté, l'insert 5 est réalisé dans un matériau métallique.

Cependant, l'insert 5 pourrait aussi être réalisé dans un matériau polymère.

L'insert 5 comprend une barrette de réception 51 et une aile courbe 52.

Selon le mode de réalisation ici présenté, la barrette de réception 51 présente quatre cylindres 54 présentant chacun un logement 55.

Selon d'autres modes de réalisation, la barrette de réception 51 présente trois cylindres 54.

Les quatre cylindres 54 sont traversés par une rainure 57 d'axe A.

Les quatre logements 55 sont alignés selon l'axe A.

Chaque cylindre 54 est conçu pour être positionné dans un orifice 56. De plus, chaque logement 55 est conçu pour recevoir un pion amovible 85.

Dans l'exemple ici présenté, l'aile courbe 52 présente une géométrie, en plan, sensiblement triangulaire.

De plus, l'aile courbe 52 présente un perçage 59.

Le perçage 59 est configuré pour permettre la fixation d'un bouton-pression 60.

Comme cela est visible sur la figure 1, une extrémité 45 du panneau 1 est fixée à la région latérale interne 21a.

Selon le mode de réalisation ici présenté, l'extrémité 45 est cousue à la portion 21 de la tige 2. Cependant, selon un autre mode de réalisation, l'extrémité 45 pourrait être collée.

En outre, dans l'exemple ici présenté, le panneau 1 comprend le bouton-pression 60 qui est conçu pour être assemblé au bouton-pression 23 de la région latérale externe 21c, de manière à immobiliser le panneau 1 contre le contrefort 21.

Dans l'exemple ici présenté, l'article chaussant 4 présente une fermeture à glissière 22, qui est rendue accessible grâce à la fixation amovible du panneau 1 par bouton-pression 60.

Selon le mode de réalisation ici présenté, à l'usage, le panneau 1 peut pivoter dans une position ouverte dans laquelle le panneau 1 est écarté du contrefort 21, et une position fermée dans laquelle le panneau 1 est positionné contre le contrefort 21.

En position fermée, l'assemblage du bouton-pression 60 au bouton-pression 23 permet d'immobiliser le panneau 1 contre le contrefort 21.

Un cavalier peut chausser l'article chaussant 4 en séparant le bouton-pression 60 du bouton-pression 23 de la région latérale externe 21c, et en ouvrant la fermeture à glissière 22.

Le cavalier peut ensuite fermer la fermeture à glissière 22 et positionner un pion amovible 85 dans le logement 55 de l'orifice 56 de son choix.

Tel que représenté sur la figure 5, le pion amovible 85 est introduit dans le logement 55 de sorte qu'en condition d'utilisation, la tête sensiblement plane 87 soit positionnée contre le contrefort 21.

Le cavalier peut choisir un élément d'éperon 8 en fonction de ses besoins, qu'il peut emboiter sur le pion amovible 85.

D'une manière particulièrement avantageuse, la rainure 57 peut permettre d'indexer un élément d'éperon 8 qui le nécessite.

Le cavalier peut alors assembler le bouton-pression 60 au bouton-pression 23 de la région latérale externe 21c pour immobiliser le panneau 1 contre le contrefort 21.

Avantageusement, le cavalier peut retirer l'élément d'éperon 8, pour utiliser l'article chaussant 4 dans une activité ne nécessitant pas le port d'un élément d'éperon 8.

Ainsi, l'invention propose un panneau, destiné à être fixé un article chaussant, dans lequel un élément d'éperon peut être aisément retiré ou changé, selon les besoins d'un cavalier.

De plus, l'invention permet à un cavalier d'ajuster la position d'un élément d'éperon sur l'article chaussant.

Bien entendu, l'invention ne se limite pas à la seule forme d'exécution du dispositif décrite ci-dessus à titre d'exemple, elle embrasse au contraire toutes les variantes de réalisation.

## Revendications

1. Panneau (1) destiné à être fixé à un article chaussant (4) présentant une semelle (3) et une tige (2) fixée à la semelle, la tige (2) comprenant un contrefort (21) présentant une région latérale interne (21a), une région latérale externe (21c) et une région postérieure (21b), **caractérisé en ce que** le panneau (1) comprend en outre des moyens de fixation coopérant avec un élément d'éperon (8) doté de moyens de fixation complémentaires permettant une fixation amovible de l'élément d'éperon (8) sur le panneau (1).

2. Panneau (1) selon la revendication 1, **caractérisé en ce que** les moyens de fixation comprennent un insert (5) présentant une barrette de réception (51) d'un élément d'éperon (8), la barrette de réception (51) étant destinée à être disposée à proximité de la région postérieure (21b).

3. Panneau (1) selon l'une des revendications 1 ou 2, **caractérisé en ce que** l'insert (5) comprend une aile courbe (52), adjacente à la barrette de réception (51) et configurée pour épouser la forme du contrefort (21).

4. Panneau (1) selon l'une des revendications 2 ou 3, **caractérisé en ce que** la barrette de réception (51) présente au moins un logement (55) conçu pour recevoir un pion amovible (85) configuré pour permettre la fixation d'un élément d'éperon (8).

5. Panneau (1) selon la revendication 4, **caractérisé en ce que** la barrette de réception (51) comprend une pluralité de logements (55) positionnés selon un axe (A), pour qu'en condition d'utilisation, l'axe (A) soit sensiblement parallèle à l'axe d'une jambe.

6. Panneau (1) selon l'une des revendications 2 à 5, **caractérisé en ce qu'**il comprend au moins une feuille souple (41) sur laquelle est fixé l'insert (5).

7. Panneau (1) selon la revendication 6, **caractérisé en ce qu'**il comprend deux feuilles souples (41) fixées l'une à l'autre et enveloppant l'insert (5).

8. Article chaussant (4) **caractérisé en ce qu'**il comprend un panneau (1) selon l'une des revendications 1 à 7.

9. Article chaussant (4) selon la revendication 8, **caractérisé en ce qu'**il comprend un panneau (1) fixé sur la région latérale interne (21a) et sur la région latérale externe (21c).

10. Article chaussant (4) selon l'une des revendications 8 ou 9, **caractérisé en ce qu'**une extrémité (45) d'au moins une feuille souple (41) est fixée à la région latérale interne (21a).

11. Article chaussant (4) selon la revendication 10, **caractérisé en ce que** ladite extrémité (45) d'au moins une feuille souple (41) est cousue à la région latérale interne (21a).

12. Article chaussant (4) selon l'une des revendications 8 à 11, **caractérisé en ce que** le panneau (1) comprend des moyens d'accroche amovible sur le contrefort (21), lesdits moyens d'accroche amovible permettant au panneau (1) de passer dans une position fermée, dans laquelle le panneau (1) est maintenu contre le contrefort (21), et dans une position ouverte dans laquelle le panneau (1) est écarté du contrefort (21).

13. Article chaussant (4) selon la revendication 12, **caractérisé en ce que** les moyens d'accroche amovible comprennent au moins un bouton-pression (60) fixé à un perçage (59) de l'aile courbe (52) et adapté pour coopérer avec un bouton-pression (23) de la région latérale externe (21c).

14. Article chaussant (4) selon la revendication 8, **caractérisé en ce que** le contrefort (21) comprend le panneau (1).
